# EUROPÄISCHE PATENTSCHRIFT

(11) **EP 3 835 467 B1**
(45) Veröffentlichungstag und Bekanntmachung des Hinweises auf die Patenterteilung: **02.07.2025**
(21) Anmeldenummer: 19214445.9
(22) Anmeldetag: 09.12.2019
(51) Int. Cl.: D01H 1/115

(54) **VERFAHREN ZUR REINIGUNG EINER LUFTSPINNVORRICHTUNG EINER SPINNSTELLE UND EINE SOLCHE LUFTSPINNVORRICHTUNG**
METHOD FOR CLEANING AN AIR SPINNING DEVICE OF A SPINNING UNIT AND SUCH AN AIR SPINNING DEVICE
PROCÉDÉ DE NETTOYAGE D'UN DISPOSITIF DE FILAGE À JET D'AIR D'UN POSTE DE FILAGE ET DISPOSITIF DE FILAGE À JET D'AIR

(43) Veröffentlichungstag der Anmeldung: 16.06.2021
(73) Patentinhaber: Saurer Intelligent Technology AG, 9320 Arbon (CH)
(72) Erfinder: Prediger, Eduard, 41061 Mönchengladbach (DE); Dreßen, Jochen, 41366 Schwalmtal (DE)
(74) Vertreter: Morgenthum-Neurode, Mirko

(56) Entgegenhaltungen:
- EP-A1- 3 048 191
- EP-A2- 0 854 214
- EP-A2- 2 573 220
- EP-A2- 2 949 793
- WO-A1-2006/063482
- WO-A1-2018/228864
- CH-A2- 713 499
- JP-A- 2019 044 306

## Beschreibung

Die Erfindung betrifft ein Verfahren zum Reinigen einer Luftspinnvorrichtung einer Spinnstelle sowie eine solche Luftspinnvorrichtung zur Herstellung eines luftgesponnenen Fadens aus einem zugeführten Faserband, mit
- einer Fadenbildungseinheit mit einem in einer Wirbelkammer einer Düseneinheit anordbaren oder angeordneten Fadenbildungselement und
- der Düseneinheit mit mindestens einer derart in Richtung auf die Wirbelkammer ausgerichteten Luftdüse, dass ein aus der Luftdüse austretender Luftstrom das in die Wirbelkammer zuführbare oder zugeführte Faserband mit einer Rotationsströmung beaufschlagt.

Spinnstellen sowie Luftspinnmaschinen aus einer Mehrzahl nebeneinander angeordneter Spinnstellen sind in vielfältigen Ausgestaltungen aus dem Stand der Technik bekannt. Luftspinnmaschinen stellen dabei neben Rotorspinnmaschinen mit die am häufigsten verwendeten Maschinen zur Herstellung eines Fadens aus einem Fasermaterial dar.

Beim Luftspinnen wird typischerweise ein Faserband entsprechend der zu erreichenden Fadenfeinheit mittels eines Streckwerks verzogen und anschließend einer Luftspinnvorrichtung zugeführt. Innerhalb der Luftspinnvorrichtung werden die äußeren Fasern des Faserverbands mithilfe einer durch eine oder mehrere Luftdüsen erzeugten Rotationsströmung um die innenliegenden Kernfasern des Faserbands gewunden und bilden hierdurch die für die gewünschte Fadenfestigkeit des Fadens ausschlaggebenden Umwindefasern. Hierdurch entsteht ein Faden, welcher schließlich über eine Austrittsöffnung der Luftspinnvorrichtung abgezogen und z. B. auf einer Hülse aufgewickelt werden kann.

Prozessbedingt kann es in unregelmäßigen Abständen während des Spinnvorgangs zu Verstopfungen oder Verschmutzungen der Luftspinnvorrichtung, bspw. der Luftdüsen bzw. eines Bereichs unmittelbar davor kommen. Die Verstopfungen bzw. Verschmutzungen resultieren dabei vorrangig aus losem Fasermaterial des Faserbands, das sich vor den Luftdüsen ansammeln und dazu führen, dass die umliegenden Fasern nicht mehr in der vorgegebenen Weise um die Kernfasern gewunden werden. Aufgrund der Bedeutung der Umwindefasern für die Fadenfestigkeit hat dies zur Folge, dass der aus der Luftspinnvorrichtung austretende Faden nicht mehr die geforderte Fadenfestigkeit aufweist.

Zur einfachen Störungsbeseitigung ist bereits aus der EP 3 048 191 A1 bekannt, die Luftspinnvorrichtung zur Reinigung zu öffnen, wobei die Fadenbildungseinheit mit ihrem in der Wirbelkammer der Düseneinheit angeordneten Fadenbildungselement, bspw. einem Spinnkonus, relativ gegenüber der Düseneinheit verstellt wird, wodurch das Innere der Luftspinnvorrichtung für das Bedienpersonal zugänglich und reinigbar ist.

Eine Luftspinnvorrichtung gemäß dem Oberbegriff des Anspruchs 1 ist beispielsweise aus dem Dokument EP 3 048 191 A2 bekannt.

Das Dokument CH 713 499 A2 offenbart eine Luftspinnmaschine mit einer Spinnstelle, die einen Rahmen umfasst, an dem Funktionseinheiten wie das Streckwerk und die Luftspinndüse angeordnet, befestigt und/oder gelagert sind. Die Luftspinndüse umfasst eine Fadenbildungseinheit mit einem Fadenbildungselement sowie eine Düseneinheit, wobei die Fadenbildungseinheit relativ gegenüber der Düseneinheit zwischen einer geschlossenen Betriebsstellung und einer Reinigungsstellung linear verschiebbar gelagert ist. In der Reinigungsstellung ragt das Fadenbildungselement in die Düseneinheit ein und hat zum Faserbandeingang der Düseneinheit sowie zur Wirbelkammer einen solchen Abstand, dass die Wirbelkammer und der Faserbandeingang über zugeführte Druckluft reinigbar sind. Das Fadenbildungselement befindet sich in der Reinigungsstellung in Eingriff mit der Düseneinheit.

Mit dem Dokument EP 2 573 220 A2 wird eine Luftspinnvorrichtung mit einer Fadenbildungseinheit und einer Düseneinheit gemäß den oberbegrifflichen Merkmalen des Anspruchs 1 offenbart. Die Fadenbildungseinheit und die Düseneinheit sind relativ zueinander bewegbar. Dazu sind die Fadenbildungseinheit über einen ersten Schwenkhebel und die Düseneinheit über einen zweiten Schwenkhebel miteinander gekoppelt, wobei der erste und zweite Schwenkhebel in einer gemeinsamen Drehlagerung mit identischer Drehachse gelagert sind. Das Verbringen der Fadenbildungseinheit in eine von der Düseneinheit beabstandete Öffnungsstellung erfolgt ausschließlich über eine Schwenkbewegung. Gleiches gilt für die Bewegung der gesamten Luftspinnvorrichtung.

Das Dokument EP 0 854 214 A2 betrifft eine Luftspinnvorrichtung mit einer Fadenbildungseinheit und einer Düseneinheit, wobei die Fadenbildungseinheit ein Fadenbildungselement umfasst, welches in eine Wirbelkammer der Düseneinheit hineinragt. Die Fadenbildungseinheit ist mehrteilig ausgebildet, wobei ein das Fadenbildungselement tragender Tragrahmen mit einem Gleitrahmen über eine Bolzenverbindung starr verbunden ist. Der Gleitrahmen sitzt auf einem äußeren Düsenrahmen und weist eine Führungsöffnung auf, in welcher ein Führungsstift lose angeordnet ist. Der Führungsstift umfasst einen seitlich abragenden Zapfen, welcher in Eingriff mit einem Schwenkhebel steht. Über eine Verschwenkung des Schwenkhebels in einer sich parallel zur Längsachse des Führungsstifts erstreckenden Schwenkebene kann die Fadenbildungseinheit von dem Düsenteil getrennt oder an das Düsenteil gekoppelt werden, wodurch eine lineare Verschiebung der Fadenbildungseinheit relativ zur ortsfest vorgesehen Düseneinheit ermöglicht wird.

Weiterhin ist eine Luftspinnvorrichtung aus den Dokumenten JP 2019 044306 A, WO 2006/063482 A1, EP 2 949 793 A2 und WO 2018/228864 A1 vorbekannt, welche jeweils eine Lagerung der Luftspinnvorrichtung abseits eines der Luftspinnvorrichtung zugeordneten Streckwerks offenbaren.

Der Erfindung liegt die Aufgabe zugrunde, ein Verfahren zur Reinigung einer Luftspinnvorrichtung einer Spinnstelle sowie eine Luftspinnvorrichtung bereitzustellen, welche eine besonders einfache und effektive Reinigung der Luftspinnvorrichtung ermöglichen.

Die Erfindung löst die Aufgabe durch eine Luftspinnvorrichtung mit den Merkmalen des Anspruchs 1 sowie durch ein Verfahren zum Reinigen einer Luftspinnvorrichtung mit den Merkmalen des Anspruchs 9. Vorteilhafte Weiterbildungen der Spinnstelle und des Verfahrens sind den jeweils abhängigen Ansprüchen angegeben.

Kennzeichnend für die erfindungsgemäße Luftspinnvorrichtung ist, dass die Luftspinnvorrichtung im Anschluss an die Öffnungsbewegung der Fadenbildungseinheit, in der geöffneten Reinigungsstellung mit der Fadenbildungseinheit und der Düseneinheit linear verschieb- und/oder verschwenkbar ausgebildet ist, wobei der Luftspinnvorrichtung ein Streckwerk zum Zuführen des Faserbands zugeordnet ist, wobei die Luftspinnvorrichtung zur gegenüber dem Streckwerk relativen Verschieb- und/oder Verschwenkbarkeit in der geöffneten Reinigungsstellung verdreh- und/oder verschwenkbar an dem Streckwerk gelagert ist.

Wesentlich für die Luftspinnvorrichtung ist, dass diese mindestens zwei Baueinheiten aufweist, welche relativ zueinander verstellbar sind und so ein Öffnen der Luftspinnvorrichtung ermöglichen, wodurch sich die Möglichkeit der Reinigung des Inneren ergibt. Bei den Baueinheiten handelt es sich zum einen um die Düseneinheit und zum anderen um die Fadenbildungseinheit. Die Düseneinheit weist mindestens eine in Richtung auf eine Wirbelkammer ausgerichtete Luftdüse auf, deren austretender Luftstrom derart auf das in der Düseneinheit anordbare oder angeordnete Faserband wirkt, dass dieses mit einer Rotationsströmung beaufschlagt wird, durch die die äußeren Fasern des Faserbandes um die Kernfasern herumgewunden werden. Die Fadenbildungseinheit weist ein Fadenbildungselement, bspw. einen Spinnkonus, auf. In der Betriebsstellung befindet sich die Fadenbildungseinheit in einer Position relativ gegenüber der Düseneinheit, in der das Fadenbildungselement innerhalb der Wirbelkammer der Düseneinheit angeordnet ist. Der in der Luftspinnvorrichtung aufgrund der durch eine oder mehrere Luftdüsen erzeugten Rotationsströmung gebildete Faden wird über das Fadenbildungselement, insbesondere über einen mit dem Fadenbildungselement ausgebildeten Fadenabzugskanal, abgeführt, bspw. indem er durch eine zentrale Öffnung eines hohlen Spinnkonus hindurchgeführt und an der Austrittsöffnung des Fadenbildungselements aus der Spinnvorrichtung abgezogen wird.

Gemäß der Erfindung ist vorgesehen, dass die Fadenbildungseinheit mit dem Fadenbildungselement relativ gegenüber der Düseneinheit zwischen der geschlossenen Betriebsstellung und einer geöffneten Reinigungsstellung der Luftspinnvorrichtung linear verschiebbar gelagert ist, wobei das Fadenbildungselement, bspw. der Spinnkonus, aus der Wirbelkammer herausgeführt wird. Erfindungsgemäß ist vorgesehen, dass im Anschluss an die Öffnungsbewegung, nämlich in der Reinigungsstellung der Luftspinnvorrichtung, diese linear verschiebbar und/oder verschwenkbar ausgebildet ist, d. h. die Düseneinheit und die Fadenbildungseinheit werden in der geöffneten Reinigungsstellung gemeinsam verschoben und/oder verschwenkt.

Diese erfindungsgemäße Ausgestaltung der Erfindung erlaubt einen besonders einfachen und komfortablen Zugang zum Inneren der Luftspinnvorrichtung, welche dann bspw. automatisiert oder durch das Bedienpersonal einfach und zügig gereinigt werden kann. Eine Verlagerung der geöffneten Luftspinnvorrichtung bietet dabei in besonderer Weise die Möglichkeit, die geöffnete Luftspinnvorrichtung in eine gut zugängliche Position zu verstellen, sodass Verschmutzungen in besonders einfacher und zuverlässiger Weise entfernt und von der Spinnstelle abgeführt werden können. Die Verschieb- und/oder Verschwenkbarkeit der geöffneten Luftspinnvorrichtung ermöglicht grundsätzlich eine für eine manuelle oder automatisierte Reinigung der Luftspinnvorrichtung und ggf. auch des vorgelagerten Streckwerks optimale Anordnungsmöglichkeit.

Die Ausgestaltung der Verschieb- und/oder Verschwenkbarkeit der Luftspinnvorrichtung in der geöffneten Reinigungsstellung ist dabei grundsätzlich frei wählbar. So besteht bspw. die Möglichkeit, die Luftspinnvorrichtung über geeignete Lagerelemente in geeigneter Weise an der Spinnstelle, bspw. einem Spinnstellenrahmen, zu lagern. Gemäß der Erfindung ist jedoch vorgesehen, dass die Luftspinnvorrichtung zur relativen Verschieb- und/oder Verschwenkbarkeit in der Reinigungsstellung verdreh- und/oder verschwenkbar an einem der Luftspinnvorrichtung zugeordneten Streckwerk gelagert und relativ gegenüber diesem linear verschiebbar und/oder verschwenkbar ausgebildet ist.

Eine entsprechende Ausgestaltung der Erfindung ermöglicht es, die Luftspinnvorrichtung direkt an dem vorgelagerten, das Faserband zuführenden Streckwerk auszurichten. Somit wird nach einer Reinigung der Luftspinnvorrichtung und einer anschließenden Überführung der Luftspinnvorrichtung in die Betriebsstellung in besonders zuverlässiger Weise gewährleistet, dass die Luftspinnvorrichtung in einer für den Spinnprozess optimalen Position gegenüber dem Streckwerk ausgerichtet ist. Zudem erlaubt die Anordnung an dem Streckwerk eine einfache, verschieb- und/oder verschwenkbare Lagerung an dem Streckwerk, sodass auf alternative Lagermittel an der Spinnstelle verzichtet werden kann.

Die lineare Verschiebbar- und/oder Verschwenkbarkeit der geöffneten, sich in der Reinigungsstellung befindlichen Luftspinnvorrichtung gegenüber dem Streckwerk kann bspw. durch das Bedienpersonal in manueller Weise vorgenommen werden, welche die geöffnete Luftspinnvorrichtung entsprechend der vorgesehenen Verstellbarkeit verlagert und hieran anschließend die erforderlichen Reinigungsmaßnahmen an der Luftspinnvorrichtung vornimmt.

Nach einer besonders vorteilhaften Ausgestaltung der Erfindung ist jedoch eine Antriebseinheit zur automatisierten Verschiebung und/oder Verschwenkung der Luftspinnvorrichtung in der Reinigungsstellung vorgesehen. Eine automatisierte Verlagerung der geöffneten Luftspinnvorrichtung gewährleistet in besonderem Maße eine zuverlässige Anordnung der Luftspinnvorrichtung in einer für die Reinigung optimalen Position. Fehlbedienungen durch das Bedienpersonal können durch eine automatisierte Antriebseinheit in besonderer Weise vermieden werden. Die Ausgestaltung der Antriebseinheit ist dabei grundsätzlich frei wählbar, wobei auch pneumatisch wirkende Antriebseinheiten verwendet werden können, für die die üblicherweise an den Spinnstellen anliegende Druckluft verwendbar ist, sodass auf zusätzliche Antriebsmittel verzichtet werden kann. Alternativ besteht jedoch auch die Möglichkeit, elektromotorische oder pneumatische Antriebseinheiten zu verwenden.

Die Längsverschiebbarkeit der Fadenbildungseinheit gegenüber der Düseneinheit zur Verlagerung der Luftspinnvorrichtung aus der Betriebsstellung in die Reinigungsstellung kann grundsätzlich in beliebiger Weise erfolgen. Nach einer besonders vorteilhaften Ausgestaltung der Erfindung ist jedoch vorgesehen, dass die Fadenbildungseinheit in Längsachsenrichtung des Fadenbildungselements, sprich in länglicher Erstreckungsrichtung des Fadenbildungselements, welches einer Abzugsrichtung des Fadens durch einen innerhalb des Fadenbildungselements ausgebildeten Abzugskanals entspricht, linear gegenüber der Düseneinheit verschiebbar ist. Eine entsprechend ausgerichtete Öffnungsbewegung zeichnet sich dabei dadurch aus, dass das Fadenbildungselement, bspw. der Spinnkonus, besonders zuverlässig mit der Düseneinheit außer Eingriff gelangt und bereits nach einer relativ kurz bemessenen Öffnungsbewegung eine gute Zugänglichkeit zum Inneren der Luftspinnvorrichtung gegeben ist, welche eine zuverlässige Reinigung ermöglicht. Die Verlagerung erfolgt dabei bevorzugt in der Verzugsebene und Laufrichtung des Faserbands, sodass auf seitliche Bewegungsräume zur Verlagerung der Luftspinnvorrichtung aus der Betriebsstellung in die Reinigungsstellung an der Spinnstelle verzichtet werden kann.

Erfindungsgemäß ist ferner vorgesehen, dass die Fadenbildungseinheit an einem einen Führungsabschnitt aufweisenden Führungselement gegenüber der Düseneinheit linear verschiebbar gelagert ist. Die Verwendung eines oder mehrerer Führungselemente sichert in besonderer Weise die Verstellbewegungen der Luftspinnvorrichtung zwischen der Betriebsstellung und der Reinigungsstellung. Das Führungselement gewährleistet dabei besonders zuverlässig, dass nach einer Rückverlagerung aus der Ruhestellung in die Betriebsstellung die Fadenbildungseinheit und die Düseneinheit derart relativ zueinander angeordnet sind, dass der Spinnprozess innerhalb der Luftspinnvorrichtung störungsfrei aufgenommen werden kann. Das Führungselement verhindert dabei besonders zuverlässig seitliche Verlagerungen, welche zu einer Störung führen könnten.

Wie bereits die Verschiebung und/oder Verschwenkung der Luftspinnvorrichtung in der Reinigungsstellung, so kann auch eine Verlagerung der Luftspinnvorrichtung zwischen der Betriebsstellung und der Reinigungsstellung manuell durch das Bedienpersonal vorgenommen werden. Nach einer besonders vorteilhaften Ausgestaltung der Erfindung ist jedoch eine Antriebseinheit, insbesondere eine pneumatisch wirkende Antriebseinheit zur Verstellung der

Luftspinnvorrichtung zwischen der Betriebsstellung und der Reinigungsstellung vorgesehen.

Die Verwendung einer Antriebseinheit gewährleistet eine zuverlässige Verstellung der Luftspinnvorrichtung aus der Betriebsstellung in die Reinigungsstellung sowie insbesondere eine Rückverlagerung in die Betriebsstellung, sodass besonders zuverlässig gewährleistet ist, dass nach einer Rückverlagerung in die Betriebsstellung und der Wiederaufnahme des Spinnprozesses dieser störungsfrei abläuft. Die Verwendung einer pneumatisch wirkenden Antriebseinheit zeichnet sich dabei dadurch aus, dass hierzu die üblicherweise an Spinnenstellen bereits vorhandene Druckluft dazu genutzt werden kann, die Antriebseinheit zu betreiben, sodass auf ergänzende Versorgungsleitungen zum Betrieb der Antriebseinheit verzichtet werden kann.

Die Anordnung des Fadenbildungselements, bspw. eines Spinnkonusses an der Fadenbildungseinheit ist grundsätzlich frei wählbar. So kann dieser bspw. einstückig mit einem Gehäuse der Fadenbildungseinheit ausgebildet sein, wobei zur Verlagerung der Luftspinnvorrichtung aus der Betriebsstellung in die Reinigungsstellung das Gehäuse dann gemeinsam mit dem Fadenbildungselement gegenüber der Düseneinheit verstellbar ist. Nach einer bevorzugten Ausgestaltung der Erfindung ist vorgesehen, dass die Fadenbildungseinheit einen Elementeträger aufweist, der zur lösbaren Aufnahme des Fadenbildungselements in der Reinigungsstellung der Luftspinnvorrichtung ausgebildet ist.

Gemäß dieser Ausgestaltung der Erfindung dient der Elementeträger der Fadenbildungseinheit zur einfachen, lösbaren und damit austauschbaren Aufnahme des Fadenbildungselements, wobei die Austauschbarkeit in der Reinigungsstellung der Luftspinnvorrichtung gegeben ist. Die Verwendung des Elementeträgers zeichnet sich somit dadurch aus, dass hierdurch die Möglichkeit besteht, im Bedarfsfall das Fadenbildungselement in einfacher Weise auszutauschen, wodurch ggf. Stillstandszeiten an der Spinnstelle in erheblicher Weise reduziert als auch Verschmutzungen und Verstopfungen durch den Austausch des Fadenbildungselements ohne größeren zeitlichen Aufwand behoben werden können. Der Elementeträger bietet zudem die Möglichkeit, die Fadenbildungseinheit mit unterschiedlichen Fadenbildungselementen zu betreiben, wobei ein Wechsel mit nur geringem Aufwand erfolgen kann.

Die lösbare Anordnung des Fadenbildungselements an dem vorteilhafterweise vorgesehenen Elementeträger kann dabei grundsätzlich in beliebiger Weise erfolgen, wobei zu gewährleisten ist, dass das Fadenbildungselement ortsfest an der Fadenbildungseinheit festlegbar ist. Nach einer besonders bevorzugten Ausgestaltung der Erfindung ist hierbei vorgesehen, dass der Elementeträger Aufnahmeöffnungen aufweist, die zur bajonettartigen Arretierung des Fadenbildungselements und/oder Arretierung des Fadenbildungselements mittels Befestigungsclips ausgebildet sind.

Gemäß dieser Ausgestaltung der Erfindung sind an dem Elementeträger Aufnahmeöffnungen angeordnet, die mit entsprechenden Gegenelementen an dem auswechselbaren Fadenbildungselement in Eingriff bringbar sind und eine Arretierung an dem Elementeträger ermöglichen. Im Falle der Ausgestaltung der Aufnahmeöffnung zur bajonettartigen Anordnung des Fadenbildungselements weist diese eine Hinterschneidung auf, welche bspw. mit einem Zapfen an dem Fadenbildungselement in Eingriff bringbar ist und eine formschlüssige Arretierung des Fadenbildungselements ermöglicht. Alternativ oder ergänzend können die Aufnahmeöffnungen auch zur Aufnahme von Befestigungsclips ausgebildet sein, mittels derer das Fadenbildungselement ortsfest an dem Elementeträger anordbar ist. Zur Festlegung des Fadenbildungselements kann der Elementeträger auch Rastkörper aufweisen, welche in der Betriebsposition des Fadenbildungselements an dem Elementeträger mit entsprechenden Rastmarken an dem Fadenbildungselement in Eingriff gelangen.

Nach einer besonders vorteilhaften Ausgestaltung der Erfindung ist ferner vorgesehen, dass der Elementeträger zur seitlichen, parallel zur Verzugsebene des Faserbands bzw. schräg zur Fadenbildungsrichtung des Fadenbildungselementes erfolgenden Entnahme des Fadenbildungselements ausgebildet ist. Gemäß dieser Ausgestaltung der Erfindung ist der Elementeträger bspw. mit seinen vorteilhafterweise vorgesehenen Aufnahmeöffnungen derart ausgebildet, dass die Bewegungsrichtung des Fadenbildungselements beim Aus- bzw. beim Einsetzen in den Elementeträger seitlich, parallel zur Verzugsebene bzw. schräg zur Fadenbildungsrichtung des Fadenbildungselementes, insbesondere schräg zu einer Fadenabzugsführungsrichtung des Fadenbildungselementes erfolgt. Diese Ausgestaltung der Erfindung gewährleistet ein einfaches und komfortables Wechseln des Fadenbildungselements im Bedarfsfall, nachdem in dem entsprechenden Bereich der Spinnstelle eine gute Zugänglichkeit für das Bedienpersonal oder geeignete Automaten gegeben ist. Ggf. vorzunehmende Austauschvorgänge können somit in besonders einfacher und komfortabler Weise vorgenommen werden.

Eine Reinigung der Luftspinnvorrichtung in ihrer Reinigungsstellung kann grundsätzlich automatisiert oder mittels geeigneter Hilfsmittel durch das Bedienpersonal erfolgen. Um einer häufig wiederkehrenden Störung vorzubeugen, ist es dabei von Vorteil, bestehende Verschmutzungen derart aus der Luftspinnvorrichtung zu entfernen, dass diese vollständig aus der Spinnstelle abgeführt werden und somit nicht zur erneuten Verschmutzung, auch an benachbarten Spinnstellen, führen. Denkbar ist hierzu bspw. die Verwendung von geeigneten Absauganlagen, welche automatisiert oder vom Bedienpersonal betrieben und genutzt werden.

Nach einer vorteilhaften Ausgestaltung der Erfindung ist vorgesehen, dass in einem Eintrittsbereich der Düseneinheit unterhalb der Verzugsebene des Faserbands eine Absaugvorrichtung angeordnet ist, welche nach einer bevorzugten Ausgestaltung der Erfindung stationär an der Luftspinnvorrichtung angeordnet ist. Die Absaugvorrichtung ist dabei in einem Bereich unterhalb der Düseneinheit angeordnet, in der das verstreckte Faserband in die Luftspinnvorrichtung geführt wird. Eine entsprechende Anordnung gewährleistet einen guten Abtransport losen Fasermaterials, welches sich bevorzugt im Bereich um den Eintrittsbereich der Düseneinheit ansammelt und dort zu den betriebsstörenden Verschmutzungen oder Verstopfungen führt. Eine Anordnung unterhalb der Verzugsebene gewährleistet dabei besonders zuverlässig, dass loses Fasermaterial in die Absaugvorrichtung gelangt.

Die Absaugung kann dabei sowohl bereits während des normalen Spinnprozesses als auch während der Öffnung der Luftspinnvorrichtung erfolgen. Darüber hinaus besteht die Möglichkeit, über die Verlagerung der Luftspinnvorrichtung in ihre Reinigungsstellung die Absaugvorrichtung derart zu positionieren, dass über diese auch der Bereich des Streckwerks um das Ausgangswalzenpaar, insbesondere die Ausgangsunterwalze von Verschmutzungen befreit wird. Im Rahmen der Verschiebung und/oder Verschwenkung der Luftspinnvorrichtung in der Reinigungsstellung wird somit zusätzlich eine Reinigung von Abschnitten des zugeordneten Streckwerks erreicht.

Die Erfindung löst die Aufgabe ferner durch ein Verfahren zum Reinigen einer Luftspinnvorrichtung einer vorstehend dargestellten erfindungsgemäßen oder weitergebildeten Luftspinnvorrichtung, bei dem
- die Fadenbildungseinheit zur Verstellung der Luftspinnvorrichtung aus der geschlossenen Betriebsstellung in die geöffnete Reinigungsstellung linear gegenüber der Düseneinheit verschoben wird und
- anschließend die geöffnete Luftspinnvorrichtung in der Reinigungsstellung mit der Fadenbildungseinheit und der Düseneinheit relativ gegenüber dem zugeordneten Streckwerk linear verschoben und/oder verschwenkt wird.

Die Verstellung der Luftspinnvorrichtung gemäß dem erfindungsgemäßen Verfahren gewährleistet eine besonders zuverlässige und umfassende Reinigung der Luftspinnvorrichtung, sodass anschließend ein störungsfreier Spinnbetrieb wiederaufgenommen werden kann. Das erfindungsgemäße Verfahren sieht dabei vor, dass nach einer zunächst erfolgenden Öffnung der Luftspinnvorrichtung, d. h. einer Verlagerung der Fadenbildungseinheit gegenüber der Düseneinheit in die Reinigungsstellung, die in der Reinigungsstellung angeordnete Luftspinnvorrichtung anschließend, insbesondere relativ gegenüber dem zugeordneten Streckwerk, verschoben und/oder verschwenkt wird, wodurch sich eine gute Zugänglichkeit für eine automatisierte Reinigung und/oder das Bedienpersonal zur Reinigung ergibt.

Nach einer besonders vorteilhaften Weiterbildung des erfindungsgemäßen Verfahrens ist vorgesehen, dass die Luftspinnvorrichtung in der Reinigungsstellung derart gegenüber dem zugeordneten Streckwerk linear verschoben und/oder verschwenkt wird, dass eine in einem Eintrittsbereich der Düseneinheit unterhalb der Verzugsebene angeordnete Absaugvorrichtung mit einer Ausgangsunterwalze eines Ausgangswalzenpaares des Streckwerks in Wirkverbindung gelangt.

Gemäß dieser Ausgestaltung der Erfindung wird durch eine Verlagerung der geöffneten Luftspinnvorrichtung erreicht, dass eine vorteilhafterweise vorgesehene Absaugvorrichtung an der Luftspinnvorrichtung derart gegenüber dem Ausgangswalzenpaar angeordnet ist, dass dort befindliche Ablagerungen und Verschmutzungen, bspw. loses Fasermaterial, durch die Absaugvorrichtung von der Ausgangsunterwalze entfernt werden. Die bevorzugt vorgesehene Anordnung kann insbesondere dadurch erreicht werden, dass die Absaugvorrichtung gelagert und/oder ausgestaltet ist, im Zuge der Verlagerung der Luftspinnvorrichtung näher an das Ausgangswalzenpaar verbracht werden zu können bzw. sich ein Abstand zwischen dem Ausgangswalzenpaar und der Absaugvorrichtung im Zuge der Verlagerung der Luftspinnvorrichtung verringert. Diese Weiterbildung des erfindungsgemäßen Verfahrens erhöht somit die Reinigungswirkung in ergänzender Weise.

Ein Ausführungsbeispiel der Erfindung wird nachstehend mit Bezug auf Zeichnungen erläutert. In den Zeichnungen zeigen:
- Fig. 1: eine schematische Darstellung einer aus dem Stand der Technik bekannten Luftspinnvorrichtung mit vorgelagertem Streckwerk;
- Fig. 2: in einer perspektivischen Darstellung eine zwischen einer Betriebsstellung und einer Reinigungsstellung und anschließend gegenüber einem Streckwerk verschieb- und/oder verschwenkbaren Luftspinnvorrichtung nach einem Ausführungsbeispiel;
- Fig. 3: eine weitere perspektivische Darstellung der Luftspinnvorrichtung von Figur 2;
- Fig. 4: eine Seitenansicht der Luftspinnvorrichtung von Figur 2 in der Betriebsstellung;
- Fig. 5: eine Seitenansicht der Luftspinnvorrichtung von Figur 2 in der Reinigungsstellung und
- Fig. 6: eine perspektivische Ansicht der Luftspinnvorrichtung von Figur 2 mit einem aus einem Elementeträger entnommenen Fadenbildungselement.

In Figur 1 ist zum allgemeinen Verständnis der Funktionsweise einer Luftspinnvorrichtung 2 der prinzipielle Aufbau eines Streckwerks 1 mit nachgelagerter Luftspinnvorrichtung 2 dargestellt. Das von einer hier nicht dargestellten Faserbandquelle abgezogene Faserband 39 wird von einem durch eine Eingangsoberwalze 26 und eine Eingangsunterwalze 27 gebildeten Eingangswalzenpaar eingezogen. Anschließend wird das Faserband 39 zwischen der zweiten Streckwerkoberwalze 28 und der zweiten Streckwerkunterwalze 29 sowie der dritten Streckwerkoberwalze 30 und dritten Streckwerkunterwalze 31 und dem sich anschließenden Ausgangswalzenpaar aus Ausgangsoberwalze 15 und Ausgangsunterwalze 16 verzogen. Das verstreckte Faserband 39 gelangt anschließend über einen Eintrittsbereich 12 einer Düseneinheit 6 in die Luftspinnvorrichtung 2 und wird darin unter Verwendung einer Fadenbildungseinheit 3 sowie der Düseneinheit 6 der Luftspinnvorrichtung 2 zu einem Faden umgebildet.

Hierzu weist die Düseneinheit 6 Düsen 40, 41 auf, welche über Leitungen 42 mit einer Druckluftquelle 43 verbunden sind. Die aus den Düsen 40, 41 ausströmende Luft erzeugt eine Rotationsströmung, mit der das zugeführte verstreckte Faserband 39 beaufschlagt wird. Die Fadenbildungseinheit 3 weist ein als Spinnkonus 5 ausgebildetes Fadenbildungselement auf, welches im Zusammenwirken mit der Düseneinheit 6 einen Faden bildet, der über den hohlen Spinnkonus 5 über eine Austrittsöffnung 13 aus der Luftspinnvorrichtung 2 abgezogen wird.

In den Figuren 2 und 3 ist eine zwischen einer Betriebsstellung und einer Reinigungsstellung verstellbare Luftspinnvorrichtung 2 nach einem Ausführungsbeispiel dargestellt. Das im Bereich zwischen den an einem nicht dargestellten Pendelträger angeordneten Oberwalzen 15, 26, 28, 30 und den an einem Streckwerkrahmen des Streckwerks 1 angeordneten Unterwalzen 16, 27, 29, 31 verlaufende Faserband 39 wird nach dessen Verzug durch das Streckwerk 1 in die Luftspinnvorrichtung 2 befördert.

Die Luftspinnvorrichtung 2 weist eine Düseneinheit 6 sowie eine Fadenbildungseinheit 5 auf, welche relativ zueinander zwischen einer in Figur 2, 3 und 4 dargestellten Betriebsstellung und einer in Figur 5 und 6 dargestellten Reinigungsstellung verstellbar ist. Die Fadenbildungseinheit 3 weist neben den Düsen 40, 41 zur Erzeugung einer auf das verstreckte Faserband 39 wirkenden Rotationsströmung ferner eine Wirbelkammer 4 auf, innerhalb derer in der Betriebsstellung das als Spinnkonus 5 ausgebildete Fadenbildungselement angeordnet ist. Innerhalb der Luftspinnvorrichtung 2 wird das verstreckte Faserband 39 nach dem in Figur 1 dargestellten Wirkprinzip zu einem Faden umgebildet, welcher über die Austrittsöffnung 13 abgezogen werden kann.

Zur Verstellung der Fadenbildungseinheit 3 mit dem Spinnkonus 5 relativ gegenüber der Düseneinheit 6 weist die Luftspinnvorrichtung 2 nach diesem Ausführungsbeispiel ein an einem Grundträger 22 der Luftspinnvorrichtung 2 angeordnetes Führungselement 7 auf. Das Führungselement 7 weist Aufnahmeöffnungen zur verschiebbaren Lagerung von mit der Fadenbildungseinheit 3 verbundenen Führungsschienen 8 und einem Führungselement 9 auf. Zur Verlagerung der Fadenbildungseinheit 3 zwischen der Betriebsstellung und der Reinigungsstellung dient eine pneumatische Antriebseinheit 10 mit einem Antriebszylinder 11. Eine Druckbeaufschlagung des Antriebszylinders 11 bewirkt eine Verschiebung der Fadenbildungseinheit 3 in Längsachsenrichtung der Führungsschienen 8 und der Führungsstange 9 relativ gegenüber dem Grundträger 22 und der ortsfest an dem Grundträger 22 angeordneten Düseneinheit 6 bis in die in den Figuren 5 und 6 dargestellte Reinigungsstellung.

In der Reinigungsstellung ist die Luftspinnvorrichtung 2 über die gelenkige Anordnung des Grundträgers 22 an einer an dem Streckwerk 1 angeordneten Halterung 23 verschwenkbar mit dem Streckwerk 1 verbunden, wobei die gelenkige Verbindung über geeignete Lagerbolzen 24 hergestellt ist. In der Reinigungsstellung kann die geöffnete Luftspinnvorrichtung 2 derart gegenüber dem Streckwerk 1 verschwenkt werden, dass eine im Eintrittsbereich 12 der Düseneinheit 6 angeordnete Absaugdüse 17 einer Absaugvorrichtung 18 so gegenüber der Ausgangsunterwalze 16 angeordnet ist, dass über die Absaugdüse 17 Verunreinigungen sowohl aus dem Eintrittsbereich 12 der Düseneinheit 6 als auch aus dem Bereich um die Ausgangsunterwalze 16 abgesaugt werden können.

Zum einfachen Austausch des als Spinnkonus 5 ausgebildeten Fadenbildungselements weist die Luftspinnvorrichtung 2 einen Elementeträger 19 auf, welcher zur lösbaren Aufnahme eines den Spinnkonus 5 aufnehmenden Elementerahmens 25 ausgebildet ist. So weist der Elementerahmen 25 eine Öffnung zur Aufnahme des Spinnkonus 5 auf, welche mit randseitigen Aufnahmeöffnungen 33 versehen ist, die eine bajonettartige Aufnahme von an dem Spinnkonus 5 angeordneten Zapfen 34 ermöglichen, über die somit der Spinnkonus 5 ortsfest an dem Elementerahmen 25 anordbar ist. Ein von einer Rückseite des Spinnkonus 5 vorstehender Vorsprung 35 erstreckt sich in der montierten Lage durch eine Öffnung 36 an dem Elementerahmen 25 und erlaubt eine Ausrichtung des Spinnkonus 5 in dessen Umfangsrichtung.

Der Elementerahmen 25 ist seinerseits ortsfest an dem Elementeträger 19 anordbar. Hierzu weist der Elementerahmen 25 ein dieses in Umfangsrichtung gegenüber dem Elementeträger 1 ausrichtendes Stegelement 38 sowie Rastnasen 21 zur Arretierung auf. In der montierten Lage des Elementerahmens 25 an dem Elementeträger 19 erstreckt sich das Stegelement 38 durch eine Öffnung 36 des Elementeträgers 19. Überdies ist der Elementerahmen 25 in der montierten Position über elastische Rastkörper 20, welche mit den Rastmarken 21 an dem Elementerahmen 25 in Eingriff gelangen, in seiner Position arretiert. Zur Entnahme des Elementerahmens 25 mit dem Spinnkonus 5 werden die Rastkörper 20 entgegen ihrer elastischen Vorspannung verlagert, sodass der Elementerahmen 25 seitlich aus dem Elementeträger 19 entnommen werden kann. Der Spinnkonus 5 kann seinerseits über die bajonettartige Verbindung mit dem Elementerahmen 25 durch eine partielle Verdrehung in eine Position verlagert werden, in der dieser aus dem Elementerahmen 25 entnommen werden kann.

**Bezugszeichenliste**

| | | | |
|---|---|---|---|
| 1 | Streckwerk | 23 | Halterung |
| 2 | Luftspinnvorrichtung | 24 | Lagerbolzen |
| 3 | Fadenbildungseinheit | 25 | Elementerahmen |
| 4 | Wirbelkammer | 26 | Eingangsoberwalze |
| 5 | Fadenbildungselement | 27 | Eingangsunterwalze |
| 6 | Düseneinheit | 28 | 2. Streckwerkoberwalze |
| 7 | Führungselement | 29 | 2. Streckwerkunterwalze |
| 8 | Führungsschiene | 30 | 3. Streckwerkoberwalze |
| 9 | Führungsstange | 31 | 3. Streckwerkunterwalze |
| 10 | Antriebseinheit | 33 | Aufnahmeöffnung |
| 11 | Antriebszylinder | 34 | Zapfen |
| 12 | Eintrittsbereich | 35 | Vorsprung |
| 13 | Austrittsöffnung | 36 | Öffnung |
| 15 | Ausgangsoberwalze | 37 | Aussparung |
| 16 | Ausgangsunterwalze | 38 | Stegelement |
| 17 | Absaugdüse | 39 | Faserband |
| 18 | Absaugvorrichtung | 40 | Düse |
| 19 | Elementeträger | 41 | Düse |
| 20 | Rastkörper | 42 | Leitungen |
| 21 | Rastnasen | 43 | Druckluftquelle |
| 22 | Grundträger | | |

## Patentansprüche

1. Luftspinnvorrichtung (2) zur Herstellung eines luftgesponnenen Fadens aus einem zugeführten Faserband, mit
- einer Fadenbildungseinheit (3) mit einem in einer Wirbelkammer (4) einer Düseneinheit (6) angeordneten Fadenbildungselement (5) und
- die Düseneinheit (6) mit mindestens einer derart in Richtung auf die Wirbelkammer (4) ausgerichteten Luftdüse, dass ein aus der Luftdüse austretender Luftstrom das in die Wirbelkammer (4) zuführbare oder zugeführte Faserband (39) mit einer Rotationsströmung beaufschlagt,
wobei die Fadenbildungseinheit (3) relativ zur Düseneinheit (6) zwischen einer geschlossenen Betriebsstellung, in welcher sich die Fadenbildungseinheit (3) in einer Position relativ gegenüber der Düseneinheit (6) befindet, in der das Fadenbildungselement (5) innerhalb der Wirbelkammer (4) der Düseneinheit (6) angeordnet ist, und einer geöffneten Reinigungsstellung der Luftspinnvorrichtung (2), in welcher das Fadenbildungselement (5) aus der Wirbelkammer (4) herausgeführt ist und sich außer Eingriff mit der Düseneinheit (6) befindet und das Innere der Luftspinnvorrichtung für eine Reinigung zugänglich ist, an einem einen Führungsabschnitt aufweisenden Führungselement (7) gegenüber der Düseneinheit (6) linear verschiebbar gelagert ist, **dadurch gekennzeichnet, dass**
die Luftspinnvorrichtung (2) im Anschluss an die Öffnungsbewegung der Fadenbildungseinheit (3), in der geöffneten Reinigungsstellung mit der Fadenbildungseinheit (3) und der Düseneinheit (6) linear verschiebbar und/oder verschwenkbar ausgebildet ist, in dem der Luftspinnvorrichtung (2) ein Streckwerk (1) zum Zuführen des Faserbands (39) zugeordnet ist und die Luftspinnvorrichtung (2) zur gegenüber dem Streckwerk (1) relativen Verschieb- und/oder Verschwenkbarkeit in der geöffneten Reinigungsstellung verschieb- und/oder verschwenkbar an dem Streckwerk (1) gelagert ist.

2. Luftspinnvorrichtung (2) nach Anspruch 1, **gekennzeichnet durch** eine Antriebseinheit zur automatisierten Verschiebung und/oder Verschwenkung der Luftspinnvorrichtung (2) in der Reinigungsstellung.

3. Luftspinnvorrichtung (2) nach Anspruch 1 oder 2, **dadurch gekennzeichnet, dass** die Fadenbildungseinheit (3) in Längsachsenrichtung des Fadenbildungselements (5) linear gegenüber der Düseneinheit (6) verschiebbar ist.

4. Luftspinnvorrichtung (2) nach einem oder mehreren der vorhergehenden Ansprüche, **gekennzeichnet durch** eine zugeordnete Antriebseinheit (10), insbesondere pneumatisch wirkende Antriebseinheit zur Verstellung der Luftspinnvorrichtung (2) zwischen der Betriebsstellung und der Reinigungsstellung.

5. Luftspinnvorrichtung (2) nach einem oder mehreren der vorhergehenden Ansprüche, **dadurch gekennzeichnet, dass** die Fadenbildungseinheit (3) einen Elementeträger (19) aufweist, der zur lösbaren Aufnahme des Fadenbildungselements (5) in der Reinigungsstellung der Luftspinnvorrichtung (2) ausgebildet ist.

6. Luftspinnvorrichtung (2) nach Anspruch 5, **dadurch gekennzeichnet, dass** der Elementeträger (19) Aufnahmeöffnungen aufweist, die zur bajonettartigen Arretierung des Fadenbildungselements (3) und/oder Arretierung des Fadenbildungselements (3) mittels Befestigungsclips ausgebildet sind.

7. Luftspinnvorrichtung (2) nach einem der Ansprüche 5 oder 6, **dadurch gekennzeichnet, dass** der Elementeträger (19) zur seitlichen, parallel zur Verzugsebene des Faserbands (39) erfolgenden Entnahme des Fadenbildungselements (5) ausgebildet ist.

8. Luftspinnvorrichtung (2) nach einem oder mehreren der vorhergehenden Ansprüche, **gekennzeichnet durch** eine in einem Eintrittsbereich (12) der Düseneinheit (6) unterhalb der Verzugsebene des Faserbands (39) angeordnete Absaugvorrichtung (18).

9. Verfahren zum Reinigen einer Luftspinnvorrichtung (2) nach einem der vorherigen Ansprüche 1 bis 8,
**dadurch gekennzeichnet, dass**
- die Fadenbildungseinheit (3) zur Verstellung der Luftspinnvorrichtung (2) aus der geschlossenen Betriebsstellung in die geöffnete Reinigungsstellung linear gegenüber der Düseneinheit (6) verschoben wird und
- anschließend die geöffnete Luftspinnvorrichtung (2) in der Reinigungsstellung mit der Fadenbildungseinheit (3) und der Düseneinheit (6) relativ gegenüber dem zugeordneten Streckwerk (1) linear verschoben und/oder verschwenkt wird.

10. Verfahren nach Anspruch 9, **dadurch gekennzeichnet, dass** die Luftspinnvorrichtung (2) in der Reinigungsstellung derart gegenüber dem zugeordneten Streckwerk (1) linear verschoben und/oder verschwenkt wird, dass eine in einem Eintrittsbereich (12) der Düseneinheit (6) unterhalb der Verzugsebene angeordnete Absaugvorrichtung (18) mit einer Ausgangsunterwalze (15) eines Ausgangswalzenpaars (15, 16) des Streckwerks (1) in Wirkverbindung gelangt.

## Claims

1. Air-jet spinning device (2) for manufacturing an air-spun thread from a supplied sliver, comprising
- a thread-forming unit (3), which has a thread-forming element (5) which is arranged in a vortex chamber (4) of a nozzle unit (6), and
- the nozzle unit (6), which has at least one air nozzle oriented toward the vortex chamber (4) in such a way that an air flow emerging from the air nozzle applies a rotational flow to the sliver (39), which can be or is fed into the vortex chamber (4),
wherein the thread-forming unit (3) being movable relative to the nozzle unit (6) between a closed operating position, in which the thread-forming unit (3) is in a position relative to the nozzle unit (6) in which the thread-forming element (5) is arranged within the vortex chamber (4) of the nozzle unit (6), and an open cleaning position of the air-jet spinning device (2), in which the thread-forming element (5) is guided out of the vortex chamber (4) and is disengaged from the nozzle unit (6) and the interior of the air-jet spinning device is accessible for cleaning, is mounted on a guide element (7) having a guide section such that it can be displaced linearly with respect to the nozzle unit (6),
**characterized in that**
the air-jet spinning device (2) is designed such that, following the opening movement of the thread-forming unit (3), it can be displaced linearly and/or pivoted in the opened cleaning position with the thread-forming unit (3) and the nozzle unit (6), **in that** a drafting system (1) for supplying the sliver (39) is assigned to the air-jet spinning device (2) and the air-jet spinning device (2) is mounted on the drafting system (1) such that it can be displaced and/or pivoted relative to the drafting system (1) in the open cleaning position.

2. Air-jet spinning device (2) according to claim 1, **characterised by** a drive unit for the automated displacement and/or pivoting of the air-jet spinning device (2) in the cleaning position.

3. Air-jet spinning device (2) according to claim 1 or 2, **characterised in that** the thread-forming unit (3) can be linearly displaced relative to the nozzle unit (6) in the longitudinal axis direction of the thread-forming element (5).

4. Air-jet spinning device (2) according to one or more of the preceding claims, **characterised by** an associated drive unit (10), in particular a pneumatically acting drive unit, for repositioning the air-jet spinning device (2) between the operating position and the cleaning position.

5. Air-jet spinning device (2) according to one or more of the preceding claims, **characterised in that** the thread-forming unit (3) has an element carrier (19), which is designed to releasably hold the thread-forming element (5) in the cleaning position of the air-jet spinning device (2).

6. Air-jet spinning device (2) according to claim 5, **characterised in that** the element carrier (19) has mounting openings which are designed for the bayonet-type locking of the thread-forming element (3) and/or the locking of the thread-forming element (3) by means of fastening clips.

7. Air-jet spinning device (2) according to one of the claims 5 or 6, **characterised in that** the element carrier (19) is designed for lateral removal of the thread-forming element (5) parallel to the drafting plane of the sliver (39).

8. Air-jet spinning device (2) according to one or more of the preceding claims, **characterised by** an extraction device (18) arranged below the drafting plane of the sliver (39) in an entry region (12) of the nozzle unit (6).

9. Method for cleaning an air-jet spinning device (2) according to one of the preceding claims 1 to 8,
**characterised in that**
- the thread-forming unit (3) is linearly displaced relative to the nozzle unit (6) in order to reposition the air-jet spinning device (2) from the closed operating position to the open cleaning position, and
- the opened air-jet spinning device (2), in the cleaning position with the thread-forming unit (3) and the nozzle unit (6), is then linearly displaced and/or pivoted in particular relative to an associated drafting system (1).

10. Method according to claim 9, **characterised in that** the air-jet spinning device (2) is linearly displaced and/or pivoted, in the cleaning position, relative to the associated drafting system (1) in such a way that an extraction device (18) arranged below the drafting plane in an entry region (12) of the nozzle unit (6) enters an operative connection with an output bottom roller (15) of an output roller pair (15, 16) of the drafting system (1).

## Revendications

1. Dispositif de filage à jet d'air (2) pour la fabrication d'un fil filé à l'air à partir d'un ruban de fibres amené, comportant
- une unité de formation de fil (3) comportant un élément de formation de fil (5) disposé dans une chambre de turbulence (4) d'une unité de buse (6) et
- l'unité de buse (6) comportant au moins une buse d'air orientée en direction de la chambre de turbulence (4) de telle sorte qu'un flux d'air sortant de la buse d'air soumet à un écoulement rotatif le ruban de fibres (39) pouvant être amené ou amené dans la chambre de turbulence (4),
dans lequel, par rapport à l'unité de buse (6), l'unité de formation de fil (3) est montée de manière à pouvoir être déplacée linéairement sur un élément de guidage (7) présentant une section de guidage par rapport à l'unité de buse (6), entre une position de fonctionnement fermée, dans laquelle l'unité de formation de fil (3) se trouve dans une position par rapport à l'unité de buse (6), position dans laquelle l'élément de formation de fil (5) est disposé à l'intérieur de la chambre de turbulence (4) de l'unité de buse (6), et une position de nettoyage ouverte du dispositif de filage à jet d'air (2), dans laquelle l'élément de formation de fil (5) est guidé hors de la chambre de turbulence (4) et se trouve hors de prise avec l'unité de buse (6) et l'intérieur du dispositif de filage à jet d'air est accessible pour un nettoyage,
**caractérisé en ce que**
le dispositif de filage à jet d'air (2) est conçu de manière à pouvoir être pivoté et/ou déplacé linéairement avec l'unité de formation de fil (3) et l'unité de buse (6) dans la position de nettoyage ouverte à la suite du mouvement d'ouverture de l'unité de formation de fil (3), dans lequel un banc d'étirage (1) est associé au dispositif de filage à jet d'air (2) pour l'amenée du ruban de fibres (39) et le dispositif de filage à jet d'air (2) est monté sur le banc d'étirage (1) de manière à pouvoir être déplacé et/ou pivoté dans la position de nettoyage ouverte, pour le déplacement ou le pivotement par rapport au banc d'étirage (1).

2. Dispositif de filage à jet d'air (2) selon la revendication 1, **caractérisé par** une unité d'entraînement pour le déplacement et/ou le pivotement automatisé(s) du dispositif de filage à jet d'air (2) dans la position de nettoyage.

3. Dispositif de filage à jet d'air (2) selon la revendication 1 ou 2, **caractérisé en ce que** l'unité de formation de fil (3) peut être déplacée de manière linéaire par rapport à l'unité de buse (6) dans la direction d'axe longitudinal de l'élément de formation de fil (5).

4. Dispositif de filage à jet d'air (2) selon une ou plusieurs des revendications précédentes, **caractérisé par** une unité d'entraînement (10) associée, en particulier une unité d'entraînement à action pneumatique pour le déplacement du dispositif de filage à jet d'air (2) entre la position de fonctionnement et la position de nettoyage.

5. Dispositif de filage à jet d'air (2) selon une ou plusieurs des revendications précédentes, **caractérisé en ce que** l'unité de formation de fil (3) présente un support d'élément (19) qui est conçu pour la réception amovible de l'élément de formation de fil (5) dans la position de nettoyage du dispositif de filage à jet d'air (2).

6. Dispositif de filage à jet d'air (2) selon la revendication 5, **caractérisé en ce que** le support d'élément (19) présente des ouvertures de réception qui sont conçues pour le blocage à la manière d'une baïonnette de l'élément de formation de fil (3) et/ou pour le blocage de l'élément de formation de fil (3) au moyen de clips de fixation.

7. Dispositif de filage à jet d'air (2) selon l'une des revendications 5 ou 6, **caractérisé en ce que** le support d'élément (19) est conçu pour l'extraction latérale de l'élément de formation de fil (5), qui s'effectue parallèlement au plan de gauchissement du ruban de fibres (39).

8. Dispositif de filage à jet d'air (2) selon une ou plusieurs des revendications précédentes, **caractérisé par** un dispositif d'aspiration (18) disposé dans une zone d'entrée (12) de l'unité de buse (6), en dessous du plan de gauchissement du ruban de fibres (39).

9. Procédé de nettoyage d'un dispositif de filage à jet d'air (2) selon l'une des revendications précédentes 1 à 8,
**caractérisé en ce que**
- l'unité de formation de fil (3) est déplacée linéairement par rapport à l'unité de buse (6) pour le déplacement du dispositif de filage à jet d'air (2) de la position de fonctionnement fermée à la position de nettoyage ouverte, et
- le dispositif de filage à jet d'air (2) ouvert est ensuite pivoté et/ou déplacé linéairement dans la position de nettoyage avec l'unité de formation de fil (3) et l'unité de buse (6) par rapport au banc d'étirage (1) associé.

10. Procédé selon la revendication 9, **caractérisé en ce que** le dispositif de filage à jet d'air (2) est pivoté et/ou déplacé linéairement dans la position de nettoyage par rapport au banc d'étirage (1) associé de telle sorte qu'un dispositif d'aspiration (18) disposé dans une zone d'entrée (12) de l'unité de buse (6) en dessous du plan de gauchissement entre en liaison active avec un rouleau inférieur de sortie (15) d'une paire de rouleaux de sortie (15, 16) du banc d'étirage (1).
